# FASCICULE DE BREVET EUROPEEN

(11) **EP 3 559 422 B1**
(45) Date de publication et mention de la délivrance du brevet: **28.10.2020**
(21) Numéro de dépôt: 17818593.0
(22) Date de dépôt: 22.12.2017
(51) Int. Cl.: F01N 3/20, F16K 17/04

(54) **COMPENSATEUR DE PRESSION DANS UNE BULLE DE LIQUIDE EMPRISONNEE DANS LA GLACE**
DRUCKKOMPENSATOR IN EINER IN EIS VERSCHLOSSENEN FLÜSSIGKEITSBLASE
PRESSURE COMPENSATOR IN A BUBBLE OF LIQUID ENCASED IN ICE

(30) Priorité: 26.12.2016 FR 1663385
(43) Date de publication de la demande: 30.10.2019
(73) Titulaire: Plastic Omnium Advanced Innovation and Research, 1130 Bruxelles (BE)
(72) Inventeur: HOBRAICHE, Julien, 60710 Chevrière (FR); LE CLEC'H, Nicolas, 60200 Compiègne (FR); LEGUAY, Thierry, B-1120 Bruxelles (FR)
(74) Mandataire: LLR
(86) Numéro de dépôt international: PCT/EP2017/084532
(87) Numéro de publication internationale: WO 2018/122201

(56) Documents cités:
- EP-A1- 2 829 699
- DE-A1-102006 050 808
- DE-A1-102008 054 629
- DE-A1-102009 029 375
- DE-A1-102015 204 621

## Description

L'invention concerne le domaine des véhicules automobiles, et plus spécifiquement les réservoirs destinés à contenir un liquide susceptible de geler dans les conditions normales d'utilisation du véhicule. Ces réservoirs élaborés comprennent généralement un module technique, en partie immergé, dans lequel sont installés les moyens de pompage ainsi que les dispositifs de mesure de niveau ou de température permettant de gérer la distribution du liquide contenu dans le réservoir.

C'est le cas en particulier des réservoirs contenant de l'urée, et faisant l'objet d'un usage courant pour alimenter le système de dépollution des gaz d'échappement du véhicule. Ce liquide commence à geler lorsque la température descend en dessous de - 11°C.

A cet effet, des moyens de chauffage sont prévus dans le réservoir pour éviter le gel de l'urée.

Toutefois, ces moyens sont désactivés lorsque, le véhicule est mis à l'arrêt après une période de roulage et, quand le véhicule stationne à l'extérieur dans des conditions externes hivernales sévères, pouvant atteindre par exemple des températures de l'ordre de -40°C, la transformation en glace de l'urée contenu dans le réservoir s'amorce et peut conduire à la congélation de la totalité de l'urée en quelques dizaines de minutes.

Dans ces conditions de congélation rapide, il a été observé des dégradations du module technique, longtemps restées inexpliquées, et pouvant conduire à la destruction totale du module technique ou des organes qu'il contient.

Des analyses en laboratoire ont permis de mettre en évidence les phénomènes physiques intervenant pendant cette période.

Un réservoir fermé équipé d'un module technique et contenant un certain volume d'urée a été placé dans une enceinte froide maintenue à une température de l'ordre de -40°C. Le module technique est totalement immergé dans le volume de liquide. Ce volume de liquide est surmonté d'une partie gazeuse restant tout au long de l'expérience à la pression atmosphérique. De même, certains organes du module technique tels que la pompe ou les flotteurs de niveau sont également à la pression atmosphérique.

On observe que la glace commence à se former à proximité des parois du réservoir par lesquelles les échanges thermiques s'opèrent. La croissance du volume de glace s'effectue alors en progressant vers la région centrale du réservoir occupée par le module technique. Au bout d'un temps donné, la surface du liquide gèle à son tour.

On observe alors la création d'une bulle de liquide emprisonnée de toute part par de la matière gelée et dans laquelle la partie supérieure du module technique est immergée.

Une observation plus poussée, permet de mettre en évidence que la pression régnant à l'intérieur de cette bulle de liquide entièrement entourée de glace peut alors atteindre des valeurs très élevées, de l'ordre de plusieurs dizaines de bars.

Ce phénomène est lié au fait que la compressibilité du liquide formant la bulle est faible et que, la formation de la glace se poursuivant, l'augmentation de volume liée à cette transition soumet la bulle de liquide à des pressions progressant rapidement.

Il en résulte que les organes du module technique restant à la pression atmosphérique subissent des contraintes mécaniques très supérieures à la résistance des matériaux qui les constituent, lesquels se déforment jusqu'à se rompre.

En poursuivant l'expérience, la bulle de liquide se résorbe petit à petit jusqu'à ce que l'ensemble du liquide préalablement contenu dans le réservoir soit transformé en glace.

Pour résoudre ce problème connu, la publication EP2829699 prévoit de disposer une cavité déformable sous l'exercice d'une pression, reliée à un échappement en communication avec l'atmosphère extérieur. L'expansion de volume liée à la formation de la glace est alors compensée par la réduction du volume de la cavité déformable. Des formes d'exécution similaires sont également décrites dans les publications DE102009029375, DE102006050808, ou encore DE102015204621 prévoient également des éléments déformables pour absorber la variation du volume de glace. Ces dispositifs nécessitent des moyens adaptés pour maintenir la bulle compressible dans le volume immergé. De plus, ces membranes souples opérant à basse température ont des caractéristiques mécaniques amoindries et des durées de vie réduites.

La publication DE102008054629 prévoit de disposer un conduit fixe pénétrant dans la bulle de liquide et par lequel le liquide sous pression peut remonter en surface. Pour éviter que le liquide ne gèle à l'intérieur du conduit il est alors nécessaire de prévoir des moyens d'isolation ou de chauffage particuliers.

Le réservoir comprenant un dispositif de compensation de pression selon l'invention a pour objet de proposer une solution originale permettant de surmonter les problèmes évoqués ci-dessus et de maitriser ce phénomène de surpression dans la bulle de liquide enfermée en totalité dans un volume de glace en formation surmonté d'un volume de gaz et contenu dans un réservoir fermé par des parois, afin d'éviter la dégradation des composants du module technique immergé dans le liquide contenu dans le réservoir.

Ce réservoir, fermé par des parois, comprend donc un compensateur de pression pour réguler la pression dans une bulle de liquide emprisonnée en totalité dans un volume de glace en formation surmonté d'un volume de gaz.

Le compensateur de pression comprend un plongeur, mobile selon un axe vertical, formé d'une tête surmontant un corps, et les faces du corps du plongeur présentent une dépouille positive ou nulle selon une direction verticale et orientée du haut vers le bas, une hauteur du corps du plongeur étant ajustée pour qu'une partie inférieure du corps reste immergée dans la bulle de liquide, et pour qu'une partie supérieure du corps traverse la couche supérieure de glace et demeure dans le volume de gaz de sorte que, lorsque le plongeur remonte sous l'action de la pression régnant dans la bulle de liquide et s'exerçant sur la partie du corps du plongeur restant immergée dans le liquide, un volume supplémentaire est créé au sein de l'espace occupé par la bulle de liquide et contribue à réduire la pression dans cet espace.

Lorsque le compensateur est placé dans le réservoir de sorte que le corps du plongeur soit disposé sensiblement au-dessus du module technique et plonge dans la bulle de liquide entourant ledit module, la remontée du plongeur sous l'effet de la pression régnant dans la bulle de liquide, va permettre de dégager un volume supplémentaire au sein de l'espace occupé par la bulle et contribuer à réduire la pression dans cet espace.

De plus, en choisissant judicieusement l'angle de dépouille, un espace se crée lors de la remontée du plongeur entre le plongeur et la glace qui emprisonnait ce dernier, autorisant le liquide contenu dans la bulle à s'échapper en direction de la surface gelée formant l'interface entre le bloc de glace et le volume de gaz placé en règle générale à la pression atmosphérique. La pression dans la bulle de liquide chute à nouveau et le corps du plongeur redescend pour revenir au contact de la glace. Ces petits mouvements alternatifs se poursuivent jusqu'à ce que la totalité de la bulle de liquide se transforme en glace.

La combinaison des deux mécanismes exposés ci-dessus permet de réduire les effets négatifs de la surpression sur les organes du module technique et préserve ces derniers de toute détérioration susceptible de mettre ces appareils hors d'usage.

Les explications servant de support à la présente description concernent un réservoir contenant de l'urée, mais il va de soi que le réservoir peut contenir toute espèce de liquide passant en phase solide dans des conditions de température susceptibles d'être observées pendant l'utilisation courante dudit réservoir. Un réservoir contenant de l'eau, ou de l'eau mélangée avec un alcool tel qu'un réservoir contenant le liquide de nettoyage des vitres, peut utilement comprendre un compensateur de pression tel que décrit ci-dessus pour éviter la dégradation des organes contenus dans le module technique monté dans ledit réservoir.

Le réservoir équipé d'un compensateur de pression selon l'invention peut aussi comprendre isolément, ou en combinaison, les caractéristiques suivantes :
- L'angle de dépouille du corps du plongeur est compris entre 2° et 15° de sorte que, lorsque le plongeur remonte, un espace entre la glace et la surface du corps du plongeur se forme et permet au liquide contenu dans la bulle de s'échapper.
- Le corps du plongeur a une forme sensiblement tronconique.
- Le corps du plongeur est substantiellement incompressible.
- Le corps du plongeur est en polyoxyméthylène.
- La tête du plongeur circule selon la direction verticale entre une limite haute et une limite basse, dans un cylindre creux fixé à une paroi supérieure du réservoir.
- Le cylindre creux comprend un évent.
- Un dispositif exerce sur la tête du plongeur une force constante prédéterminée dirigée du haut vers le bas.
- Le dispositif exerçant sur la tête du plongeur une force constante prédéterminée dirigée du haut vers le bas est formé par un ressort disposé dans le cylindre creux et interposé entre la tête du plongeur et la paroi supérieure du réservoir.
- La tête et le corps du plongeur forment un corps creux fermé en partie supérieure par une membrane hydrophobe.
- La tête et le corps du plongeur forment un corps creux rempli d'une mousse à cellules fermées.
- Un module technique immergé, installé verticalement au-dessous du compensateur de pression.

L'invention sera mieux comprise à la lecture des figures annexées, qui sont fournies à titre d'exemples et ne présentent aucun caractère limitatif, dans lesquelles :
- La figure 1 représente une vue en coupe d'un réservoir dans lequel est implanté un compensateur de pression selon l'invention.
- La figure 2 est une vue de détail du compensateur de la figure 1.
- La figure 3 illustre la situation dans laquelle le compensateur se soulève et laisse échapper une partie du liquide contenu dans la bulle de liquide.
- La figure 4 illustre une forme alternative de réalisation du compensateur de pression.

La figure 1 représente schématiquement un réservoir 1, fermé par une paroi supérieure 10, une paroi inférieure 11 et des parois latérales 12. Une tubulure de remplissage 13 permet de remplir le réservoir.

Un module technique 2 est implanté sur la paroi 11 formant le fond du réservoir 1. Ce module technique traverse le fond du réservoir pour permettre de relier les organes contenus dans le module à une source d'alimentation électrique, aux modules de contrôle et de commande ou encore aux conduits de sortie du liquide se dirigeant vers le système de dépollution des gaz d'échappement et placés à la pression atmosphérique à l'extérieur du réservoir. Les autres organes secondaires tels que les évents, les moyens de chauffage ne sont pas représentés.

Le réservoir contient un liquide en train de congeler et comprenant un volume en phase solide G et un volume se présentant encore sous forme liquide L, et formant une bulle liquide, délimitée par le tracé en pointillé, entièrement emprisonnée dans le volume de glace G.

Le niveau N symbolise la ligne de séparation entre la partie supérieure du réservoir remplie de gaz V et le bloc de glace G. Ce niveau N correspond sensiblement au niveau du liquide contenu dans le réservoir avant que ce dernier ne commence à geler. La partie gazeuse V du réservoir est à la pression atmosphérique, et le gaz contenu dans cette partie est formé d'un mélange de liquide en phase vapeur et d'air.

Le compensateur de pression 3 est disposé verticalement au-dessus du module technique 2 de manière à protéger ce dernier des effets néfastes que pourrait produire une bulle de liquide L se formant dans cette zone. On observera ici que la bulle de liquide L peut s'étendre dans d'autres zones du réservoir dans lesquelles les effets de la surpression restent sans conséquence.

Le compensateur de pression comprend un plongeur 30 formé d'une tête 300 surmontant un corps 301. Le corps du plongeur, 301 visible en détail à la figure 2, a ici la forme d'un tronc de cône d'axe vertical.

Cette forme tronconique est particulièrement bien adaptée pour que la surface du corps 301 du plongeur 30 présente une dépouille positive d'axe vertical selon une direction allant du haut vers le bas. En d'autres termes cela signifie que le corps 301 du plongeur 30 peut s'extraire vers le haut de la glace qui l'entoure sans être empêché par un relief particulier formant une contredépouille. Cette exigence indique qu'il convient qu'aucune surface du corps du plongeur, ou en d'autres termes qu'aucun plan tangent à la surface du corps du plongeur, ne soit strictement parallèle ou ne forme un angle négatif avec la verticale. Aussi le corps du plongeur peut avoir des formes aussi variées que par exemple la forme d'une pyramide inversée tronquée à son sommet.

Dans le cas d'espèce la forme tronconique fait un angle de dépouille positif constant a avec la direction verticale. Cet angle pourrait être égal à zéro mais on observera alors que les contraintes radiales exercées par la glace sur la surface du corps du plongeur et les forces de frottement s'exerçant entre la paroi du corps du plongeur et la glace peuvent empêcher la remontée du plongeur. Aussi on préfèrera choisir un angle de dépouille au moins égal à 2°.

On remarquera ici que, plus l'angle de dépouille est important, plus l'espace créé entre la glace et le corps du plongeur augmente, et plus le liquide présent dans la bulle peut s'échapper facilement. Un angle compris entre 2° et 15° semble pouvoir satisfaire toutes les conditions d'usage. Un angle de dépouille trop important aurait pour effet d'augmenter inutilement l'encombrement du compensateur. Et un angle de dépouille trop faible ne permet pas de dégager un espace permettant au liquide de s'échapper.

Bien évidemment, pour que la force de pression engendrée sur le corps 301 du plongeur provoque la remontée dudit plongeur, on s'arrange pour que le corps 301 du plongeur soit substantiellement incompressible. On entend ici par le terme « substantiellement » le fait que toute variation de volume liée à la pression exercée sur le corps du plongeur n'est pas de nature à modifier la résultante des forces permettant au plongeur de remonter.

Le corps du plongeur peut être formé d'un métal adapté pour pouvoir être immergé dans la solution contenue dans le réservoir.

Toutefois, pour réduire les forces de frottement entre la glace et le plongeur ainsi que l'érosion de la surface du plongeur 30, on pourra avantageusement réaliser le plongeur 30 à partir d'un matériau tel qu'un polyoxyméthylène. Grâce à sa structure et une haute cristallinité, ce matériau offre de très bonnes caractéristiques physiques : un faible coefficient de frottement et une très bonne résistance à l'abrasion, une résistance élevée à la traction et aux chocs, une très bonne résistance aux agents chimiques, une excellente stabilité dimensionnelle, une bonne résistance au fluage et enfin une large plage de température d'utilisation.

La figure 3 permet de visualiser le mouvement au cours duquel le plongeur 30 remonte et dégage un espace entre la glace G et la surface du plongeur, permettant ainsi au liquide contenu dans la bulle L de s'échapper.

La hauteur h du corps 301 du plongeur 30 est adaptée pour que, lorsque la poche L de liquide apparait lors du processus de congélation, la partie inférieure 303 du corps 301 soit immergée dans le liquide, la partie intermédiaire 303 du corps étant emprisonnée dans le volume G de glace surmontant la bulle de liquide et la partie supérieure 302 du corps du plongeur restant dans la partie aérienne V du réservoir.

Cette adaptation peut se faire par calcul en appliquant les lois de la thermodynamique et des échanges de chaleur entre les parois du réservoir et le liquide, ou plus simplement par une observation expérimentale de l'évolution de la congélation du liquide contenu dans le réservoir. En pratique, cela revient à positionner la partie basse du plongeur 30 au plus près du centre de la bulle liquide dont la localisation est faite par un processus expérimental.

Le corps 301 du plongeur 30 est surmonté d'une tête 300.

Cette tête 300 coulisse selon une direction sensiblement verticale dans un cylindre creux 31 dont la partie supérieure est rendue solidaire de la paroi supérieure 10 du réservoir 1. On entend ici par sensiblement vertical une direction faisant un angle de +/- 15° et préférentiellement de +/- 10° avec la direction verticale.

Avantageusement le cylindre creux est formé d'un matériau thermoplastique compatible avec le matériau formant les parois du réservoir sur lequel il est soudé. En pratique, ce cylindre creux peut avantageusement être réalisé en Polyéthylène haute densité (PEHD).

Un évent 310 est positionné dans la partie supérieure du cylindre creux 31.

La course de la tête 300 du plongeur est bloquée vers le bas par une collerette 311 interagissant avec un épaulement 305 disposé sur la tête du plongeur 30. De même, la course du plongeur est limitée vers le haut par la paroi 11 du réservoir, ou par une butée mécanique haute semblable à la butée basse décrite ci-dessus, ou encore par les spires jointives du ressort.

Un ressort 32 est interposé entre le sommet de la tête 300 et la paroi 11. Ce ressort exerce une force constante dirigée du haut vers le bas sur la tête 300 du plongeur 30.

En adaptant judicieusement le tarage du ressort on peut de la sorte contrôler le seuil de la pression régnant dans la bulle de liquide L à partir duquel le plongeur 30 va effectuer une remontée. En dessus de ce seuil, le plongeur 30 remonte et relâche la pression dans la bulle de liquide L, en dessous de ce seuil le plongeur 30 revient en appui sur l'épaulement 305 ou, dans le cas où l'espace dans lequel circule le liquide viendrait à geler lui-même, sur la glace elle-même.

On observera ici que le ressort peut être remplacé par toute sorte de moyen équivalent permettant de faire monter ou descendre le plongeur de manière contrôlée. A titre d'exemple, et bien qu'il présente l'inconvénient d'augmenter la masse embarquée, un plongeur lesté pourrait également convenir.

Les parois de la tête 300 et du corps 301 du plongeur 30 délimitent un volume intérieur dans lequel il convient de veiller à ce que le liquide contenu dans le réservoir ne pénètre pas. A cet effet, on peut utilement recouvrir la partie supérieure de la tête du plongeur d'une membrane hydrophobe 306 ne laissant pas passer le liquide ou encore remplir ce volume d'une mousse à cellule fermée.

La figure 4 illustre une variante de réalisation de l'invention, dans laquelle la tête 300 du plongeur 30 comporte une réduction 307 formant un appui incliné sur lequel le ressort 32 vient reposer. Cette réduction permet de faciliter l'écoulement du liquide vers le bas dans le cas non désiré où ce dernier viendrait à s'introduire par l'évent 310.

### NOMENCLATURE

1 Réservoir.
10 Paroi supérieure du réservoir.
11 Paroi inférieure du réservoir.
12 Paroi latérale du réservoir.
13 Tubulure de remplissage.
2 Module technique.
3 Compensateur de pression.
30 Plongeur.
300 Tête du plongeur.
301 Corps du plongeur.
302 Partie supérieure aérienne du corps du plongeur.
303 Partie intermédiaire du corps du plongeur traversant la couche supérieure de glace.
304 Partie basse du corps du plongeur immergée dans la bulle de liquide.
305 Epaulement.
306 Membrane hydrophobe.
307 Réduction
31 Cylindre creux.
310 Event.
311 Collerette.
32 Ressort.
a Angle de dépouille.
h Hauteur du corps du plongeur.
G Liquide transformé en glace.
L Bulle de liquide enfermée dans la glace.
V Partie aérienne surmontant la glace.
N Niveau de la surface de glace formant l'interface entre le volume de liquide en phase solide G et la partie aérienne N.

## Revendications

1. Réservoir (1) fermé par des parois (10, 11, 12) comprenant un compensateur de pression (3) pour réguler la pression dans une bulle de liquide (L) emprisonnée en totalité dans un volume de glace (G) en formation surmonté d'un volume de gaz (V), **caractérisé en ce que** le compensateur de pression (3) comprend un plongeur (30), mobile selon un axe vertical, formé d'une tête (300) surmontant un corps (301), et **en ce que** les faces du corps (301) du plongeur (30) présentent une dépouille (a) positive ou nulle selon une direction verticale et orientée du haut vers le bas, une hauteur (h) du corps (301) du plongeur (30) étant ajustée pour qu'une partie inférieure (304) du corps (301) reste immergée dans la bulle de liquide (L), et pour qu'une partie supérieure (302) du corps (301) traverse la couche supérieure de glace et demeure dans le volume de gaz (V) de sorte que, lorsque le plongeur (30) remonte sous l'action de la pression régnant dans la bulle de liquide (L) et s'exerçant sur la partie du corps (301) du plongeur restant immergée dans le liquide (L), un volume supplémentaire est crée au sein de l'espace occupé par la bulle de liquide (L) et contribue à réduire la pression dans cet espace.

2. Réservoir (1) selon la revendication 1, dans lequel l'angle de dépouille (a) du corps (301) du plongeur (30) est compris entre 2° et 15° de sorte que lorsque le plongeur remonte, un espace entre la glace (G) et la surface du corps (301) du plongeur se forme et permet au liquide contenu dans la bulle L de s'échapper.

3. Réservoir (1) selon l'une quelconque des revendications précédentes, dans lequel le corps (301) du plongeur (30) a une forme sensiblement tronconique.

4. Réservoir (1) selon l"une quelconque des revendications précédentes, dans lequel le corps (301) du plongeur (30) est substantiellement incompressible.

5. Réservoir (1) selon l'une quelconque des revendications précédentes, dans lequel le corps (301) du plongeur (30) est en polyoxyméthylène.

6. Réservoir (1) selon l'une quelconque des revendications précédentes, dans lequel la tête (300) du plongeur (30) circule selon la direction verticale entre une limite haute et une limite basse, dans un cylindre creux (31) fixé à une paroi supérieure (10) du réservoir (1).

7. Réservoir (1) selon la revendication 6, dans lequel le cylindre creux (31) comprend un évent (310).

8. Réservoir (1) selon l'une quelconque des revendications précédentes, dans lequel un dispositif (32) exerce sur la tête (300) du plongeur une force constante prédéterminée dirigée du haut vers le bas.

9. Réservoir (1) selon la revendication 8 prise en combinaison avec la revendication 6, dans lequel le dispositif exerçant sur la tête du plongeur une force constante prédéterminée dirigée du haut vers le bas est formé par un ressort (32) disposé dans le cylindre creux (31) et interposé entre la tête (300) du plongeur et la paroi supérieure (10) du réservoir (1).

10. Réservoir (1) selon l'une quelconque des revendications 1 à 9, dans lequel la tête (300) et le corps (301) du plongeur (30) forment un corps creux fermé en partie supérieure par une membrane hydrophobe (306).

11. Réservoir (1) selon l'une quelconque des revendications 1 à 9, dans lequel la tête (300) et le corps (301) du plongeur (30) forment un corps creux rempli d'une mousse à cellules fermées.

12. Réservoir (1) selon l'une quelconque des revendications précédentes comprenant un module technique (2) immergé, installé verticalement au-dessous du compensateur de pression (3).

## Patentansprüche

1. Behälter (1), der durch Wände (10, 11, 12) verschlossen ist und einen Druckkompensator (3) zum Regeln des Drucks in einer Flüssigkeitsblase (L) umfasst, die vollständig in einem Volumen von gebildetem Eis (G) eingeschlossen ist, über dem sich ein Gasvolumen (V) befindet; **dadurch gekennzeichnet, dass** der Druckkompensator (3) ein Tauchrohr (30) umfasst, das entlang einer vertikalen Achse beweglich ist und von einem Kopf (300) gebildet wird, der einen Körper (301) überragt, und dadurch, dass die Flächen des Körpers (301) des Tauchrohrs (30) in vertikaler Richtung und in Orientierung von oben nach unten eine positive oder Null-Verjüngung (a) aufweisen, wobei eine Höhe (h) des Körpers (301) des Tauchrohrs (30) so eingestellt ist, dass ein unterer Teil (304) des Körpers (301) in der Flüssigkeitsblase (L) eingetaucht bleibt und dass ein oberer Teil (302) des Körpers (301) durch die obere Eisschicht hindurchgeht und im Gasvolumen (V) verbleibt, sodass, wenn das Tauchrohr (30) unter der Wirkung des Drucks in der Flüssigkeitsblase (L) auf den Teil des Körpers (301) des Tauchrohrs, der in der Flüssigkeit (L) eingetaucht bleibt, aufsteigt, ein zusätzliches Volumen in dem von der Flüssigkeitsblase (L) eingenommenen Raum geschaffen wird und zur Verringerung des Drucks in diesem Raum beiträgt.

2. Behälter (1) nach Anspruch 1, wobei der Verjüngungswinkel (a) des Körpers (301) des Tauchrrohrs (30) zwischen 2° und 15° liegt, sodass sich beim Aufsteigen des Tauchrrohrs zwischen dem Eis (G) und der Oberfläche des Körpers (301) des Tauchrrohrs ein Spalt bildet und die in der Blase enthaltene Flüssigkeit L entweichen kann.

3. Behälter (1) nach einem der vorhergehenden Ansprüche, wobei der Körper (301) des Tauchrrohrs (30) eine im Wesentlichen kegelstumpfförmige Form hat.

4. Behälter (1) nach einem der vorhergehenden Ansprüche, wobei der Körper (301) des Tauchrrohrs (30) im Wesentlichen nicht komprimierbar ist.

5. Behälter (1) nach einem der vorhergehenden Ansprüche, wobei der Körper (301) des Tauchrrohrs (30) aus Polyoxymethylen besteht.

6. Behälter (1) nach einem der vorhergehenden Ansprüche, wobei der Kopf (300) des Tauchrohrs (30) in vertikaler Richtung zwischen einem oberen Grenzwert und einem unteren Grenzwert in einem Hohlzylinder (31) läuft, der an einer oberen Wand (10) des Behälters (1) befestigt ist.

7. Behälter (1) nach Anspruch 6, wobei der Hohlzylinder (31) eine Entlüftung (310) aufweist.

8. Behälter (1) nach einem der vorhergehenden Ansprüche, wobei eine Vorrichtung (32) eine vorbestimmte konstante Kraft von oben nach unten auf den Kopf (300) des Tauchrohrs ausübt.

9. Behälter (1) nach Anspruch 8 in Kombination mit Anspruch 6, wobei die Vorrichtung, die eine vorbestimmte, konstante, von oben nach unten gerichtete Kraft auf den Kopf des Tauchrohrs ausübt, durch eine Feder (32) gebildet wird, die im Hohlzylinder (31) eingerichtet und zwischen dem Kopf (300) des Tauchrohrs und der oberen Wand (10) des Behälters (1) angeordnet ist.

10. Behälter (1) nach einem der Ansprüche 1 bis 9, wobei der Kopf (300) und der Körper (301) des Tauchrohrs (30) einen Hohlkörper bilden, der im oberen Teil durch eine hydrophobe Membran (306) verschlossen ist.

11. Behälter (1) nach einem der Ansprüche 1 bis 9, wobei der Kopf (300) und der Körper (301) des Tauchrohrs (30) einen Hohlkörper bilden, der mit einem geschlossenzelligen Schaumstoff gefüllt ist.

12. Behälter (1) nach einem der vorhergehenden Ansprüche, ein eingetauchtes technisches Modul (2) umfassend, das vertikal unter dem Druckkompensator (3) installiert ist.

## Claims

1. A reservoir (1) closed by walls (10, 11, 12) comprising a pressure compensator (3) to regulate the pressure in a bubble of liquid (L) entirely trapped in a volume of ice (G) being formed, topped by a volume of gas (V); **characterized in that** the pressure compensator (3) comprises a plunger (30), which is mobile along a vertical axis, formed by a head (300) topping a body (301), and **in that** the faces of the body (301) of the plunger (30) have a taper (a) that is positive or zero, in a direction which is vertical and oriented from the top downwards, with a height (h) of the body (301) of the plunger (30) being adjusted such that a lower part (304) of the body (301) remains immersed in the bubble of liquid (L), and such that an upper part (302) of the body (301) passes through the upper layer of ice, and remains in the volume of gas (V), so that, when the plunger (30) rises under the action of the pressure, prevailing in the bubble of liquid (L) and exerting on the part of the body (301) of the plunger, remaining immersed in the liquid (L), an additional volume is created within the space occupied by the bubble of liquid (L), and contributes towards reducing the pressure in this space.

2. Reservoir (1) according to claim 1, wherein the taper angle (a) of the body (301) of the plunger (30) is between 2° and 15°, so that, when the plunger rises, a space is formed between the ice (G) and the surface of the body (301) of the plunger, and allows the liquid contained in the bubble L to escape.

3. Reservoir (1) according to any of the preceding claims, wherein the body (301) of the plunger (30) has a substantially frustoconical form.

4. Reservoir (1) according to any of the preceding claims, wherein the body (301) of the plunger (30) is substantially non-compressible.

5. Reservoir (1) according to any of the preceding claims, wherein the body (301) of the plunger (30) is made of polyoxymethylene.

6. Reservoir (1) according to any of the preceding claims, wherein the head (300) of the plunger (30) circulates in the vertical direction, between a high limit and a low limit, in a hollow cylinder (31), which is secured on an upper wall (10) of the reservoir (1).

7. Reservoir (1) according to claim 6, wherein the hollow cylinder (31) comprises a vent (310).

8. Reservoir (1) according to any of the preceding claims, wherein a device (32) exerts a predetermined constant force directed from the top downwards on the head (300) of the plunger.

9. Reservoir (1) according to claim 8 in combination with claim 6, wherein the device which exerts a predetermined constant force directed from the top downwards on the head of the plunger is formed by a spring (32) which is disposed in the hollow cylinder (31), and is interposed between the head (300) of the plunger and the upper wall (10) of the reservoir (1).

10. Reservoir (1) according to any of the preceding claims 1 to 9, wherein the head (300) and the body (301) of the plunger (30) form a hollow body which is closed in the upper part by a hydrophobic membrane (306).

11. Reservoir (1) according to any of the preceding claims 1 to 9, wherein the head (300) and the body (301) of the plunger (30) form a hollow body filled with a closed-cell foam.

12. Reservoir (1) according to any of the preceding claims, comprising an immersed technical module (2), installed vertically below the pressure compensator (3).
